# EUROPÄISCHE PATENTSCHRIFT

(11) **EP 0 034 657 B1**
(45) Veröffentlichungstag und Bekanntmachung des Hinweises auf die Patenterteilung: **18.05.1983**
(21) Anmeldenummer: 80107714.0
(22) Anmeldetag: 08.12.1980
(51) Int. Cl.: B65B 3/32

(54) **Vorrichtung zum dosierten Abfüllen einer zähviskosen Paste**
Apparatus for dispensing metered charges of a viscous paste
Dispositif pour la distribution dosée de produits pâteux

(30) Priorität: 26.02.1980 DE 3007069
(43) Veröffentlichungstag der Anmeldung: 02.09.1981
(73) Patentinhaber: GEHALIN Maschinenfabrik GmbH, D-6093 Flörsheim-Wicker (DE)
(72) Erfinder: Weil, Herbert, D-6203 Hochheim (DE)
(74) Vertreter: Gudel, Diether, Dr.

## Beschreibung

Die Erfindung betrifft eine Vorrichtung zum dosierten Abfüllen einer zähviskosen Paste aus einem Vorratsbehälter in einen zylindrischen Abfüllbehälter mit einem in den Abfüllbehälter eintauchbaren Abfüllrohr mit Absperrung, durch das hindurch die Paste beim Abfüllvorgang mittels eines Kolbens aus einem Zwischenbehälter in den Abfüllbehälter gedrückt wird, wobei der Kolben eine Querschnittsfläche hat, die derjenigen des Abfüllbehälters entspricht, und mit einer den Vorratsbehälter mit dem Zwischenbehälter verbindenden Einfülleitung mit Absperrung.

Eine derartige Vorrichtung beschreibt die DE-A 2 610 396. Um zu erreichen, dass die über diese Vorrichtung in den jeweiligen Abfüllbehälter (Kartusche oder dergleichen) abgefüllte Paste ohne Lufteinschlüsse abgefüllt wird, ist der Zwischenbehälter dort als Messzylinder mit Kolben derart ausgebildet, dass der Innendurchmesser des Messzylinders - und damit auch die Querschnittsfläche des Kolbens - dem Innendurchmesser des betreffenden Abfüllbehälters entspricht. Beim Abfüllvorgang wird somit das untere Ende des Abfüllrohres entsprechend dem Niveau der abgefüllten Paste im Abfüllbehälter nach oben herausgezogen, so dass die Paste ohne Lufteinschlüsse abgefüllt wird. Die Vorrichtung hat sich an und für sich bewährt. Es sind dort jedoch zum Füllen des Messzylinders verhältnismässig hohe Drücke erforderlich, weil dieser nämlich über einen Drei-Wege-Hahn befüllt werden muss. Ausserdem können sich Abdichtprobleme am Hahn bzw. am oberen Ende des Messzylinders ergeben. Fernerhin muss der Messzylinder mit Kolben und weiteren, zugehörigen Bauteilen ausgewechselt werden, wenn die Paste in Abfüllbehälter mit einem anderen Querschnitt abgefüllt werden soll.

Die DE-OS 2 551 331 beschreibt eine Dosiereinrichtung mit mehreren Tauchkolben mit Axialbohrungen, die in ihre Zylinder eintauchen. Eine zähviskose Paste kann mit dieser bekannten Vorrichtung nicht abgefüllt werden, weil zum Befüllen derZylinderein Unterdruck von maximal 1 bar zur Verfügung steht (Atmosphärendruck).

Der Erfindung liegt die Aufgabe zugrunde, eine Vorrichtung der eingangs genannten Art dahingehend weiterzubilden, dass unter Beibehaltung des Prinzips, wonach beim Abfüllvorgang die Mündung des Abfüllrohres dem Niveau der abgefüllten Paste im Abfüllbehälter folgt, Drosselstellen beim Einfüllvorgang in den Zwischenbehälter sowie Dichtungsprobleme vermieden werden und eine Anpassung der Vorrichtung an Abfüllbehälter mit anderen Querschnitten vereinfacht wird.

Zur Lösung dieser Aufgabe ist die Erfindung dadurch gekennzeichnet, dass der Zwischenbehälter feststehend ist, dass der Kolben als auswechselbarer Tauchkolben mit einer Axialbohrung ausgebildet ist, die sich über einen ersten Absperrhahn in den Leitungsquerschnitt des Abfüllrohres fortsetzt, und dass ein zweiterAbsperrhahn vorgesehen ist, der die Einfülleitung mit dem Zwischenbehälter verbindet.

Der Drei-Wege-Hahn und die an ihm auftretende Drosselstelle entfallen somit. Sollen Abfüllbehälter mit anderen Querschnitten befüllt werden, so muss hierzu lediglich der Tauchkolben ausgewechselt werden. Es muss ausserdem nur für eine gute Dichtung zwischen dem Tauchkolben und dem Zwischenbehälter gesorgt werden.

Um den Tauchkolben leicht auswechseln zu können, wird es bevorzugt, wenn der Tauchkolben mit seinem unteren Ende auf einer Ausnehmung einer mit einer Kolben-Zylinder-Einheit verbundenen Platte aufsteht. Über diese Kolben-Zylinder-Einheit wird ausserdem der Tauchkolben beim Abfüllvorgang in den Zwischenbehälter eingeschoben.

Die Erfindung wird im folgenden anhand eines Ausführungsbeispiels näher erläutert. Die Figuren zeigen in einem Längsschnitt die Aufeinanderfolge eines Abfüllzyklus' zum Befüllen einer Kartusche, und zwar
Fig. 1 - den Beginn des Abfüllvorganges;
Fig. 2 bis 4 - die Zwischenstationen des Abfüllvorganges und
Fig. 5 - das Ende dieses Abfüllzyklus.

Die gezeigte Vorrichtung besitzt eine rahmenfeste obere Platte, mit der zwei Kolben-Zylinder-Einheiten 2 verbunden sind. Ausserdem sitzt auf der Platte 1 ein oberer, zweiter Absperrhahn 3 auf, der in eine Einfülleitung 4 eingesetzt ist. Die Einfülleitung ist zu einem Zwischenbehälter 5 geführt, der ebenfalls rahmenfest angeordnet ist und der als Hohlzylinder ausgebildet ist, der an seiner Unterseite von einem Ringflansch 6 abgeschlossen ist. In die Öffnung des Ringflansches ist dichtend ein Tauchkolben 7 eingesetzt. Der Ringflansch ist über eine Überwurfmutter 8 leicht auswechselbar am Zwischenbehälter 5 befestigt.

Mit den Kolben der Einheiten 2 ist eine Platte 9 fest verbunden, die in Richtung des Doppelpfeiles 10 angehoben bzw. abgesenkt werden kann. Mittig hat die Platte 9 eine dem Tauchkolben 7 angepasste Ausnehmung 11, in die der Tauchkolben 7 mit seinem unteren Ende eingesetzt ist. Ausserdem hat die Platte eine sich nach unten verjüngende Bohrung, die zu einem unteren, ersten Absperrhahn 12 geführt ist. Dieser wiederum setzt sich nach unten zu einem Abfüllrohr 13 fort.

Ein mit einer Paste zu befüllender Abfüllbehälter 14, beispielsweise eine Kartusche oder eine Tube, ist in ein Aufnahmestück 15 von oben eingesetzt. Das Aufnahmestück wiederum ist in ein Loch eines Rundtisches 16 unter Zwischenlage eines Futterstückes 17 eingesetzt. Der Rundtisch hat auf demselben Kreisbogen mehrere derartige Aufnahmestücke für Abfüllbehälter.

Unterhalb des Abfüllrohres 13 und des Aufnahmestückes 15 befindet sich ein Teller 18, der von einem pneumatischen Hubzylinder 19 angehoben werden kann.

Die Arbeitsweise der Vorrichtung ist wie folgt: Zu Beginn eines Abfüllzyklus ist der Tauchkolben 7 ganz in den Zwischenbehälter 5 eingezogen, und zwar durch eine entsprechende Betätigung der Kolben-Zylinder-Einheiten 2. Der Zwischenbehälter 5, die Einfülleitung 4 und auch der Tauchkolben 7 mit dem Abfüllrohr 13 sind, wie zeichnerisch angedeutet, mit einer zähviskosen Paste gefüllt. Beide Hähne 3, 12 sind geschlossen. Der Abfüllbehälter 14 befindet sich in einer unteren, abgesenkten Position (vergleiche Fig. 1).

Wird jetzt der obere Absperrhahn 3 geöffnet, so wird über einen nicht gezeigten Vorratsbehälter und die Einfülleitung 4 Paste in den Zwischenbehälter 5 eingedrückt, wobei der untere Absperrhahn 12 geschlossen bleibt. Durch den Einfülldruck wird die Platte 9 nach unten in die in Fig. 2 gezeigte Lage bewegt, wobei vorher die Kolben-Zylinder-Einheiten 2 entsprechend entlastet worden sind, um diese Bewegung mitmachen zu können. Gleichzeitig wurde durch Betätigung des Hubzylinders 19 der Abfüllbehälter 14 angehoben.

Mit der Absenkung der Platte 9 wurde auch der Tauchkolben 7 ausgefahren. Es ist jetzt die Situation nach Fig. 2 erreicht.

Anschliessend wird der obere Absperrhahn 3 geschlossen und der untere Absperrhahn 12 geöffnet (vergleiche Fig. 3).

Es kann jetzt der eigentliche Abfüllvorgang beginnen. Hierzu werden die Kolben-Zylinder-Einheiten 2 aktiviert, die die Platte 9 und damit auch den Tauchkolben 7 nach oben ziehen. Es wird dabei aus dem Innenraum des Zwischenbehälters 5 dasselbe Volumen an Paste verdrängt, das gleichzeitig in den Abfüllbehälter 14 eingefüllt wird. Die Mündung des Abfüllrohres 13 folgt daher dem Niveau der Paste im Abfüllbehälter 14.

Fig. 4 zeigt den gefüllten Abfüllbehälter 14, der jetzt nur noch verschlossen zu werden braucht. Für diesen Zweck wird der Hubzylinder 19 wieder betätigt, der den gefüllten Abfüllbehälter 14 nach unten absenkt, wie dies Fig. 5 zeigt. Nach einer weiteren Drehung des Rundtisches 16 kann dieser aus dem Aufnahmestück 15 entnommen und geschlossen werden. Gleichzeitig wird auch der untere Absperrhahn 12 geschlossen, nachdem der obere Absperrhahn 3 bereits beim Schritt nach Fig. 3 geschlossen worden war. Es ist der Zustand nach Fig. 5 erreicht und der Zyklus kann nach Vorrücken eines neuen Abfüllbehälters 14 unter die Mündung des Dosierrohres 13 wieder beginnen.

Es wurde bereits erwähnt, dass die Querschnittsfläche des Tauchkolbens 7 gleich der lichten Querschnittsfläche des Abfüllbehälters ist. Weil beide Teile kreiszylindrisch sind, ist der Aussendurchmesser des Tauchkolbens gleich dem Innendurchmesser des Abfüllbehälters 14 Die Pfeile 20 in Fig. 1 deuten diese einander gleichen Durchmesser an.

Der Durchmesser der Axialbohrung des Tauchkolbens 7 kann frei gewählt werden, wenn die vorstehend angegebene Bedingung erfüllt ist. Vorzugsweise wird der Durchmesser der Axialbohrung des Tauchkolbens 7 möglichst gross gewählt, weil der Strömungswiderstand in der Axialbohrung klein ist. Dies ist ein wesentlicher Vorteil der neuartigen Vorrichtung. Versuche haben ergeben, dass die neuartige Vorrichtung mit einem Druck von 70 bis 80 bar bei einem Takt von 15 pro Minute auskommt, verglichen mit einem Druck von 180 bar bei demselben Takt bei der Vorrichtung nach der eingangs erwähnten DE-A 2610396. Der Druck kann also mehr als halbiert werden. Dies beruht auf den grösseren Querschnitten und den kürzeren Wegen, die die Paste in der Vorrichtung zurückzulegen hat. Die neuartige Vorrichtung arbeitet also produktschonender.

## Patentansprüche

1. Vorrichtung zum dosierten Abfüllen einer zähviskosen Paste aus einem Vorratsbehälter in einen zylindrischen Abfüllbehälter (14) mit einem in den Abfüllbehälter (14) eintauchbaren Abfüllrohr (13) mit Absperrung, durch das hindurch die Paste beim Abfüllvorgang mittels eines Kolbens (7) aus einem Zwischenbehälter (5) in den Abfüllbehälter (14) gedrückt wird, wobei der Kolben (7) eine Querschnittsfläche hat, die derjenigen des Abfüllbehälters (14) entspricht, und mit einer den Vorratsbehälter mit dem Zwischenbehälter (5) verbindenden Einfülleitung (4) mit Absperrung, dadurch gekennzeichnet, dass der Zwischenbehälter (5) feststehend ist, dass der Kolben als auswechselbarer Tauchkolben (7) mit einer Axialbohrung ausgebildet ist, die sich über einen ersten Absperrhahn (12) in den Leitungsquerschnitt des Abfüllrohres (13) fortsetzt, und dass ein zweiter Absperrhahn (3) vorgesehen ist, der die Einfülleitung (4) mit dem Zwischenbehälter (5) verbindet.

2. Vorrichtung nach Anspruch 1, dadurch gekennzeichnet, dass der Tauchkolben (7) mit seinem unteren Ende auf einer Ausnehmung (11) einer mit einer Kolben-Zylinder-Einheit (2, 2) verbundenen Platte (9) aufsteht.

## Claims

1. Device for measured filling of a strongly viscous paste from a storage vessel into a cylindrical container (14) to be filled, with a filling tube (13) which can dip into the container (14) and has shut-off means, through which the paste is driven during the filling operation by means of a piston (7) out of an intermediate vessel (5) into the container (14) to be filled, while the piston (7) has a cross sectional area which corresponds to that of the container (14), and with a filling conduit (4) with shut-off means, connecting the storage vessel with the intermediate vessel (5), characterised in that the intermediate vessel (5) is stationary, that the piston is constituted by an interchangeable plunger (7) with an axial bore, which continues via a first shut-off cock (12) into the conduit cross section of the filling tube (13), and that a second shut-off cock (3) is provided, which connects the filling conduit (4) with the intermediate vessel (5).

2. Device according to claim 1, characterised in that the plunger (7) is upstanding, with its lower end in a recess (11) in a plate (9) connected to a piston-cylinder unit (2,2).

## Revendications

1. Dispositif pour la distribution dosée d'une pâte très visqueuse d'un récipient de stockage dans un récipient distributeur cylindrique (14), comportant un tube distributeur (13) pouvant pénétrer dans le récipient distributeur (14) et muni d'une obturation au travers de laquelle la pâte est refoulée lors du processus de distribution, à l'aide d'un piston (7), d'un récipient intermédiaire (5) dans le récipient distributeur (14), le piston (7) ayant une surface de section droite qui correspond à celle du récipient distributeur (14), ainsi qu'un tuyau de remplissage (4), pourvu d'une obturation et reliant le récipient de stockage au récipient intermédiaire (5) caractérisé en ce que le récipient intermédiaire (5) est fixe, en ce que le piston est agencé sous forme d'un plongeur remplaçable (7), pourvu d'un trou axial qui rejoint par l'intermédiaire d'un premier robinet d'arrêt (12) la section de passage du tube de remplissage (13) et en ce qu'il est prévu un second robinet d'arrêt (3) qui relie le tuyau de remplissage (4) au récipient intermédiaire (5).

2. Dispositif selon la revendication 1, caractérisé en ce que le plongeur (7) est placé par son extrémité inférieure sur un évidement (11) d'une plaque (9) reliée à un ensemble piston-cylindre (2,2).
